# EUROPÄISCHE PATENTSCHRIFT

(11) **EP 1 614 468 B1**
(45) Veröffentlichungstag und Bekanntmachung des Hinweises auf die Patenterteilung: **20.12.2006**
(21) Anmeldenummer: 04015682.0
(22) Anmeldetag: 02.07.2004
(51) Int. Cl.: B01L 3/02

(54) **Abtropfsichere Pipettiervorrichtung und abtropfsicheres Pipettierverfahren**
Drip-less pipetting device and the mode of operation
Pipette évitant la formation de goutte et son mode de fonctionnement

(43) Veröffentlichungstag der Anmeldung: 11.01.2006
(73) Patentinhaber: Hamilton Bonaduz AG, CH-7402 Bonaduz (CH)
(72) Erfinder: Nay, Renato, 7425 Masein (CH); Bentz, Markus, 7000 Chur (CH); Ackermann, René, 7000 Chur (CH)
(74) Vertreter: Prechtel, Jörg

(56) Entgegenhaltungen:
- EP-A- 0 682 258
- DE-A- 3 531 241
- US-A- 5 499 545
- US-A- 5 895 838
- US-A1- 2002 188 410

## Beschreibung

Die vorliegende Anmeldung betrifft eine Flüssigkeitsdosiervorrichtung, insbesondere Pipettiervorrichtung zum Aspirieren und Dispensieren von Flüssigkeiten, wobei die Vorrichtung umfasst:
- ein zumindest teilweise mit einem Gas gefülltes Gefäß, welches eine Öffnung aufweist, durch die hindurch Flüssigkeit in das Gefäß aufgenommen oder aus diesem abgegeben wird, wobei die Menge des Gases bei aufgenommener Flüssigkeit durch Gefäßwände und die Flüssigkeit selbst eingeschlossen ist,
- eine Gasdruckveränderungsvorrichtung zur Veränderung des Gasdrucks in dem Gefäß,
- eine Zustandsgrößen-Erfassungsvorrichtung zur Erfassung wenigstens einer Zustandsgröße des Gases in dem Gefäß, sowie
- eine Steuervorrichtung, welche die Gasdruckveränderungsvorrichtung in Abhängigkeit von der von der Zustandsgrößen-Erfassungsvorrichtung erfassten Zustandsgröße ansteuert.

Weiterhin betrifft die vorliegende Erfindung ein Verfahren zur Vermeidung von Tropfenverlusten bei Flüssigkeitsdosiervorrichtungen.

Eine Vorrichtung der eingangs genannten Art ist aus der DE 44 21 303 A1 bekannt. Dort ist eine Pipettiervorrichtung offenbart, welche eine Flüssigkeitsmenge in einen Abschnitt einer Pipettierspitze einsaugt oder aus diesem auslässt. Dies geschieht durch Veränderung des Gasdrucks eines zwischen einem Kolben, Zylinderwänden und der Flüssigkeit eingeschlossenen Gases.

Um die Flüssigkeitsmenge möglichst genau aufnehmen zu können, werden der Druck des eingeschlossenen Gases und der herrschende Umgebungsdruck gemessen. Aus den gemessenen Werten wird unter Berücksichtigung der geometrischen Gestalt des Zylinders und der Pipettierspitze ein Korrekturwert errechnet, um möglichst genau die von dem Kolben zurückzulegende Strecke als Sollwert für die Steuerung der Koblenbewegung zu erhalten. Die Steuerung veranlasst daraufhin eine Bewegung des Kolbens auf Grundlage des korrigierten Sollwerts.

Weiterhin kann nach Maßgabe der Offenbarung der DE 44 21 303 A1 daran gedacht sein, den Druck des Gases zwischen Kolben und Flüssigkeitsmenge auch zwischen der Beendigung der Flüssigkeitsaufnahme und dem Beginn der Flüssigkeitsabgabe zu überwachen, um Undichtigkeiten an der Pipette oder dergleichen festzustellen.

Weiterhin ist aus der WO 97/02893 A1 ein Verfahren und eine Vorrichtung zur Korrektur eines temperaturabhängigen Fehlers bei der Dosierung einer Flüssigkeit aus einer Pipette bekannt. Die bekannte Vorrichtung umfasst zwei in Reihe miteinander durch einen Gasdurchgang verbundene Kammern, nämlich eine erste Kammer in der Pipettierspitze und eine zweite Kammer in dem Kolben-Zylinder-System mit welchem die Pipettierspitze verbunden ist. Die mit einer Öffnung versehene Pipettierspitze wird zur Aufnahme von Flüssigkeit in diese eingetaucht. Eine Gefäßwand der zweiten Kammer ist durch einen beweglichen Kolben gebildet. Die zweite Kammer ist vollständig, die erste Kammer wenigstens zum Teil mit einem Gas gefüllt. Die Gasmenge ist zwischen Kolben und Flüssigkeit in den beiden Kammern eingeschlossen.

Zur Korrektur eines temperaturbedingten Fehlers im Volumen der angesaugten Flüssigkeit schlägt die WO 97/02893 A1 vor, die Temperaturänderung des bei Aufnahme der Flüssigkeit aufgrund der Kolbenbewegung von der ersten zur zweiten Kammer strömenden Gases zu messen und die durch die Kolbenbewegung in der zweiten Kammer bewirkte Volumenänderung auf Grundlage der gemessenen Temperaturänderung während des Flüssigkeitsaufnahmevorgangs zu korrigieren. Hierzu ist wenigstens ein Temperatursensor vorgesehen. Das aus der WO 97/02893 A1 bekannte Verfahren dient lediglich zur Korrektur der Kolbenbewegung während der Flüssigkeitsaufnahme.

Als weiterer Stand der Technik sei auf die EP 0 747 689 B1 verwiesen. Diese zeigt eine Vorrichtung und ein Verfahren zur Entnahme einer Flüssigkeit aus einem dicht geschlossenen Behälter. Neben der Flüssigkeit enthält der dicht geschlossene Behälter eine Gasmenge. Bei der Entnahme von Flüssigkeit aus dem Behälter wird von einem Drucksensor der Gasdruck im Inneren des Behälters überwacht. Davor wird der Gasdruck im Inneren des abgedichteten Gefäßes durch Durchstechen der Dichtung mit einer hohlen Nadel auf Umgebungsdruck gebracht.

### Der vorliegenden Anmeldung liegt das folgende Problem zugrunde:

Bei Gefäßen, bei welchen eine Flüssigkeitsmenge durch Veränderung des Drucks eines von Gefäßwänden und der Flüssigkeit eingeschlossenen Gases abgegeben oder aufgenommen wird, wird die Flüssigkeit zwischen einem Flüssigkeitsaufnahmevorgang und einem Flüssigkeitsabgabevorgang zum Teil über beträchtliche Zeit in dem Gefäß gehalten, etwa um Transportstrecken zu überwinden. Während dieser Zeit halten der Druckunterschied zwischen dem Umgebungsdruck und dem Druck der eingeschlossenen Gasmenge sowie zwischen Flüssigkeit und benetzter Wand wirkende Reibungs- und Haftkräfte die Flüssigkeit in dem Gefäß. Dabei hat der Druckunterschied zwischen dem Umgebungsdruck und dem Gasdruck im Inneren des Gefäßes den größten Anteil an der die Flüssigkeit im Gefäß haltenden Kraft.

Während die Flüssigkeit in dem Gefäß gehalten wird, kann sich der Druck des im Gefäß eingeschlossenen Gases aufgrund von Verdunstung oder aufgrund von Temperaturausgleichsvorgängen verändern.

Verdunstet beispielsweise aufgenommene Flüssigkeit, so steigt der Gasdruck im Gefäß an. Dabei steigt der Gasdruck in der Regel stärker als die Gewichtskraft der noch nicht verdampften Flüssigkeit abnimmt.

Wird eine warme Flüssigkeit in dem Gefäß aufgenommen, so kühlt sich diese unter Abgabe an Wärme an das in dem Gefäß eingeschlossene Gas ab. Diese Erwärmung des Gases führt wiederum zu einem Anstieg des Drucks des eingeschlossenen Gases.

Die geschilderten Vorgänge können dazu führen, dass durch den unerwünscht erhöhten Gasdruck ein Teil der aufgenommenen Flüssigkeitsmenge unerwünschterweise aus dem Gefäß ausgeschoben wird. Die ausgeschobene Flüssigkeit tropft dann vom Gefäß ab. Im Ergebnis können dadurch trotz zunächst korrekt aufgenommener Flüssigkeitsmengen unerwünschterweise fehlerhafte Flüssigkeitsmengen abgegeben werden.

Es ist daher Aufgabe der vorliegenden Erfindung, eine technische Lehre bereitzustellen, mit welcher eine in ein Gefäß dosierte Flüssigkeit ohne Tropfenverlust über lange Zeit in dem Gefäß gehalten werden kann. Dadurch können beispielsweise weite Transportstrecken zurückgelegt oder die Flüssigkeitsdosierungsvorrichtung ohne Verlust von dosierter Flüssigkeit nach der Aufnahme der Flüssigkeit für wichtige kurzfristig erforderliche Eingriffe angehalten werden.

Diese Aufgabe wird gemäß einem ersten Gesichtspunkt durch eine gattungsgemäße Flüssigkeitsdosiervorrichtung gelöst, bei welcher die Steuervorrichtung eine Regelvorrichtung ist, welche dazu ausgebildet ist, zumindest während eines Regelzeitabschnitts zwischen Flüssigkeitsaufnahme und Flüssigkeitsabgabe die Gasdruckveränderungsvorrichtung in Abhängigkeit von der erfassten Zustandsgröße derart anzusteuern, dass der tatsächliche Gasdruck im Gefäß während des Regelzeitabschnitts im Wesentlichen bei einem vorbestimmten Soll-Gasdruck gehalten wird.

Mit "im Wesentlichen" sollen in dieser Anmeldung geringfügige Abweichungen erfasst sein, etwa toleranzbedingte Abweichungen oder auf das jeweils verwendete Regelverfahren (z.B. 2-Punkt-Regelung) zurückzuführende Abweichungen.

Es reicht aus, den Gasdruck im Gefäß nur über einen Zeitabschnitt und nicht über die gesamte Zeit zwischen Flüssigkeitsaufnahme und Flüssigkeitsabgabe auf einen vorbestimmten Soll-Gasdruck zu regeln, da Verdunstungs- oder Temperaturausgleichsprozesse langsam ablaufen. Darüber hinaus stellt sich bei beiden Prozessen mit der Zeit ein Gleichgewichtszustand ein, so dass die Änderung des ungeregelten Gasdrucks durch Verdunstung oder Temperaturveränderung über die Zeit nicht mit konstanter, sondern mit abnehmender Geschwindigkeit erfolgt.

Vorzugsweise wird der Gasdruck in einem Regelzeitabschnitt bei einem vorbestimmten Soll-Gasdruck gehalten, welcher Regelzeitabschnitt einen Zeitbereich in der ersten Hälfte, vorzugsweise im ersten Viertel, der zwischen dem Endzeitpunkt des Flüssigkeitsaufnahmevorgans und dem Beginnzeitpunkt des Flüssigkeitsabgabevorgangs liegenden Zeitspanne umfasst. Hier laufen die Verdunstungs- und Temperaturausgleichsprozesse am schnellsten ab und bewirken eine schnellere Änderung des Gasdrucks, verglichen mit einem später liegenden Zeitabschnitt zwischen Flüssigkeitsaufnahme und Flüssigkeitsabgabe. Es ist daher zur sicheren Verhinderung eines Abtropfens weiter vorteilhaft, wenn der Regelzeitabschnitt das erste Viertel oder besonders vorteilhaft die erste Hälfte der zwischen dem Endzeitpunkt des Flüssigkeitsaufnahmevorgangs und dem Beginnzeitpunkt des Flüssigkeitsabgabevorgangs liegenden Zeitspanne umfasst.

Bei besonders sensiblen Flüssigkeiten kann größtmögliche Sicherheit während der Haltephase zwischen Flüssigkeitsaufnahmevorgang und Flüssigkeitsabgabevorgang erreicht werden, wenn der Regelzeitabschnitt die gesamte zwischen dem Endzeitpunkt des Flüssigkeitsaufnahmevorgangs und dem Beginnzeitpunkt des Flüssigkeitsabgabevorgangs liegende Zeitspanne umfasst.

Da unterstellt werden soll, dass die korrekte Menge an Flüssigkeit aufgenommen wurde, kann ein Tropfenverlust von Flüssigkeit während der Haltephase zwischen Flüssigkeitsaufnahmevorgang und Flüssigkeitsabgabevorgang in einfacher Weise vermieden werden, wenn der vorbestimmte Soll-Gasdruck kleiner oder gleich einem zu dem oder nahe bei dem Endzeitpunkt des Flüssigkeitsaufnahmevorgangs im Gefäß herrschenden Gasdruck ist.

Allerdings kann es vorteilhaft sein, durch die Flüssigkeitsbewegung bedingte dynamische Effekte am Gas erst abklingen zu lassen und einen späteren, nach dem Endzeitpunkt des Flüssigkeitsaufnahmevorgangs erfassten Gasdruck als Soll-Gasdruck zu verwenden. Wie zeitlich nahe der als Soll-Gasdruck verwendete im Gefäß herrschende Gasdruck am Endzeitpunkt des Flüssigkeitsaufnahmevorgangs vorzugsweise liegen kann, hängt von den bei dem jeweiligen Dosiervorgang vorliegenden Parametern ab, etwa von einem Sättigungsgrad des Gases oder von einem Temperaturunterschied zwischen Gas und Flüssigkeit. Man kann jedoch davon ausgehen, dass bei den meisten Dosiervorgängen jeder Gasdruck als Soll-Gasdruck dienen kann, welcher in den ersten 10 Sekunden ab dem Endzeitpunkt des Flüssigkeitsaufnahmevorgangs im Gefäß vorliegt.

Grundsätzlich kann daran gedacht sein, beliebige Zustandsgrößen des Gases zu erfassen, etwa Temperatur, Gasvolumen oder Gasdruck. Durch entsprechende Gleichungen, wie der idealen Gasgleichung oder entsprechenden Gleichungen zur Beschreibung von adiabaten oder polytropen Zustandsänderungen und dergleichen, können die erfassten Zustandsgrößen mit dem im Gefäß herrschenden Gasdruck in Beziehung gesetzt werden. Da, wie oben bereits gesagt, der Druckunterschied zwischen dem Umgebungsdruck und dem Druck des im Gefäß eingeschlossenen Gases den Hauptanteil am Verbleiben der Flüssigkeit im Gefäß trägt, ist es besonders vorteilhaft, durch eine Drucksensoranordnung den Gasdruck im Gefäß zu erfassen. Dies liefert die höchste Regelungsgenauigkeit. Unter Drucksensoranordnung wird im Sinne der vorliegenden Anmeldung eine Einrichtung zur Messung des Drucks mit wenigstens einem Drucksensor verstanden.

Das Gefäß kann eine Kolben-Zylinder-Anordnung und eine daran angeordnete Pipettierspitze umfassen, wobei dann aus Kostengründen die Drucksensoranordnung an der Kolben-Zylinder-Anordnung vorgesehen ist. Ansonsten müsste jede Pipettierspitze mit einer Drucksensoranordnung versehen sein und die jeweilige Drucksensoranordnung nach Aufnahme der Pipettierspitze mit der Regeleinrichtung gekoppelt werden. Dies stellt einen erheblichen Aufwand dar.

Es kann theoretisch daran gedacht sein, eine Turbine als Gasdruckveränderungsvorrichtung vorzusehen, welche Gas in das Gefäß einbläst oder aus diesem ausbläst. In den allermeisten Fällen ist jedoch die Gasdruckveränderungvorrichtung eine mechanische Vorrichtung mit einem Antrieb und einem von diesem angetriebenen Bauteil, welches einen Teil der Gefäßwand bildet, so dass eine Bewegung des Bauteils zu einer Erhöhung oder Verringerung des Gasvolumens im Gefäß und damit verbunden zu einem Druckabfall oder Druckanstieg des Gasdrucks im Gefäß führt. Dabei ist einer Veränderungsrichtung des Gasdrucks, d.h. steigend oder fallend, eine Bewegungsrichtung des Bauteils zugeordnet. Häufig ist bei einer Umkehr der Bewegungsrichtung des Bauteils ein Bewegungsspiel zu überwinden.

Das erwähnte Bewegungsspiel kann wiederum Ursache für Ungenauigkeiten bei der aufgenommenen oder der abgegebenen Flüssigkeitsmenge sein, etwa dann, wenn die abgegebene oder aufgenommene Flüssigkeitsmenge anhand der Bewegung des Antriebs oder erfasster anderer mit dem Antrieb zusammenhängender Größen berechnet wird. Durch das Bewegungsspiel sind nämlich Antriebsaktivitäten vorhanden, die tatsächlich keine Änderung des Gasdrucks und damit keine Änderung der im Gefäß vorhandenen Flüssigkeitsmenge bewirken.

Die so möglicherweise auftretende Ungenauigkeit der vom Gefäß aufgenommenen oder aus diesem abgegebenen Flüssigkeitsmenge kann in vorteilhafter Weise dadurch reduziert oder gar beseitigt werden, dass die Regelvorrichtung derart zur Ermittlung des Bewegungsspiels ausgebildet ist, dass sie den Antrieb auf eine erste Antriebsrichtung folgend solange in entgegengesetzter zweiter Antriebsrichtung antreibt, bis die Zustandsgrößen-Erfassungsvorrichtung eine Veränderung der wenigstens einen Zustandsgröße erfasst.

Um eine möglichst genaue Ermittlung des Gasdrucks zu ermöglichen, kann die Regelvorrichtung dazu ausgebildet sein, den Antrieb bei der Ermittlung des Bewegungsspiels schrittweise anzusteuern. Dadurch ist es möglich, dynamische Effekte vor einer Erfassung des Gasdrucks im Inneren des Gefäßes abklingen zu lassen.

Der Vorteil einer derart ausgebildeten Flüssigkeitsdosiervorrichtung liegt weiter darin, dass jede Flüssigkeitsdosiervorrichtung individuell ihr systemimmanentes Bewegungsspiel ermitteln kann. Vorzugsweise umfasst die Flüssigkeitsdosiervorrichtung eine Speichervorrichtung, so dass das individuell ermittelte Bewegungsspiel darin abgespeichert und bei Bedarf abgerufen werden kann. Ist die Flüssigkeitsdosiervorrichtung für einen Einsatz unter sich ändernden Umgebungsbedingungen gedacht, können Bewegungsspiele zusammen mit weiteren Größen ermittelt werden, so dass in der Speichervorrichtung ermittelte Bewegungsspiele in Abhängigkeit von weiteren Größen abgespeichert werden. So kann das Bewegungsspiel abhängig von unterschiedlichen Umgebungstemperaturen oder/und Umgebungsdrücken oder/und Betriebsdauern oder/und Bauteilstellungen usw. abgespeichert sein. Es ist weiter vorteilhaft, das jeweilige Bewegungsspiel vor einem wertschöpfenden Einsatz zunächst anhand einer Dosierung von Testflüssigkeiten wie etwa Wasser oder dergleichen zu ermitteln, so dass das Bewegungsspiel dann im tatsächlichen Dosierbetrieb bekannt ist. Hierdurch wird ein Verlust von möglicherweise wertvollen Flüssigkeiten bei der Ermittlung des Bewegungsspiels vermieden.

Das zuvor erwähnte, vom Antrieb bewegbare Bauteil kann ein einen Gefäßwandabschnitt bildender beweglicher Kolben sein. Es kann jedoch auch eine Wand eines mit dem Gefäß verbundenen Balgs sein.

Gemäß einem weiteren Gesichtspunkt wird die oben genannte Aufgabe auch gelöst durch ein Verfahren zur Vermeidung von Tropfenverlusten bei Flüssigkeitsdosiervorrichtungen, insbesondere Pipettiervorrichtungen, welches die folgenden Schritte aufweist, welche zumindest in einem Zeitabschnitt der zwischen Flüssigkeitsaufnahmevorgang und Flüssigkeitsabgabevorgang liegenden Zeitspanne ausgeführt werden:
- Erfassen wenigstens einer Zustandsgröße eines Gases, welches in einem eine Flüssigkeit aufnehmenden Gefäß der Flüssigkeitsdosiervorrichtung zwischen Gefäßwänden und der Flüssigkeit im Wesentlichen eingeschlossen ist, sowie
- Regeln des Drucks des Gases in Abhängigkeit von der erfassten Zustandsgröße derart, dass der tatsächliche Gasdruck mit einem vorbestimmten Soll-Gasdruck im Wesentlichen übereinstimmt.

Da das Verfahren in engem Zusammenhang mit der zuvor beschriebenen Vorrichtung steht, wird zur ergänzenden Erläuterung des Verfahrens und der damit erzielbaren Vorteile auf die obige Beschreibung der erfindungsgemäßen Flüssigkeitsdosiervorrichtung verwiesen.

Zwar kann der Regelungsschritt zur Regelung des Gasdrucks bei im Vorhinein bekanntem Soll-Gasdruck bereits vor Ende des Flüssigkeitsaufnahmevorgangs beginnen. Es ist jedoch zur Vermeidung von Tropfenverlusten zwischen Flüssigkeitsaufnahme und Flüssigkeitsabgabe wichtig, dass der Erfassungsschritt und der Regelungsschritt zwischen dem Endzeitpunkt des Flüssigkeitsaufnahme vorgangs und dem Beginnzeitpunkt des Flüssigkeitsabgabevorgangs erfolgen. Aus den oben geschilderten Gründen kann der Gasdruck vorteilhaftweise in einem Zeitabschnitt geregelt werden, welcher einen Zeitbereich in der ersten Hälfte, vorzugsweise im ersten Viertel der zwischen dem Endzeitpunkt des Flüssigkeitsaufnahmevorgangs und dem Beginnzeitpunkt des Flüssigkeitsabgabevorgangs liegenden Zeitspanne umfasst. Größtmögliche Sicherheit erhält man dann, wenn der Erfassungschritt und der Regelungsschritt während der gesamten zwischen den genannten Zeitpunkten liegenden Zeitspanne ausgeführt werden.

Handelt es sich bei der Flüssigkeitsdosiervorrichtung um die zuvor beschriebene Bauart, bei welcher ein einen Gefäßwandabschnitt bildendes Bauteil von einem Antrieb zur Bewegung antreibbar ist und eine Bauteilbewegung eine Veränderung des Gasdrucks bewirkt, so umfasst der Regelungsschritt in einer konkreten Ausgestaltung vorteilhafterweise ein Ansteuern des Antriebs in Abhängigkeit von der erfassten Zustandsgröße.

Ein oben beschriebenes Bewegungsspiel kann mit Hilfe des erfindungsgemäßen Verfahrens dadurch ermittelt werden, dass auf eine erste Antriebsrichtung folgend der Antrieb in entgegengesetzter zweiter Antriebsrichtung solange angesteuert wird, bis die Zustandsgrößen-Erfassungsvorrichtung eine Veränderung der wenigstens einen Zustandsgröße erfasst. Zur Vermeidung möglicherweise störender dynamischer Effekte bei der Erfassung der wenigstens einen Zustandsgröße kann das Ansteuern des Antriebs in der zweiten Antriebsrichtung schrittweise erfolgen, wobei jedem Ansteuerschritt eine Erfassung der wenigstens einen Zustandsgröße zugeordnet ist, vorzugsweise die Erfassung der wenigstens einen Zustandsgröße nach der Ansteuerung des Antriebs erfolgt.

Eine möglichst hohe Genauigkeit bei der Bestimmung des Bewegungsspiels kann dadurch erzielt werden, dass während der Ermittlung des Bewegungsspiels weitere Größen erfasst werden, wie etwa die Stellung des Bauteils relativ zum Gefäß oder/und eine Temperatur, insbesondere Umgebungstemperatur oder/und des Umgebungsdrucks.

Vorteilhafterweise werden das wenigstens eine ermittelte Bewegungsspiel gespeichert, ggf. gemeinsam mit den zuvor genannten weiteren dem jeweils zu speichernden Bewegungsspiel zugeordneten Größen. Im Bedarfsfall kann dann das Bewegungsspiel, ggf. abhängig von aktuell vorliegenden Betriebsparametern, aus dem Speicher abgerufen und bei der Ansteuerung des Antriebs berücksichtigt werden.

Aus oben genannten Gründen ist für eine Regelung des Gasdrucks dessen unmittelbare Erfassung ohne Umwege über andere Zustandsgrößen von besonderem Vorteil.

Darüber hinaus soll nicht ausgeschlossen sein, dass zur redundanten Erfassung des Gasdrucks weitere Zustandsgrößen, wie etwa die Temperatur oder das Gasvolumen erfasst werden und die Flüssigkeitsdosiervorrichtung mit entsprechenden Sensoren versehen ist. Dies ermöglicht eine wechselseitige Überprüfung der Funktionstüchtigkeit der verwendeten Sensoren, insbesondere der Drucksensoranordnung.

Die vorliegende Erfindung wird im folgenden anhand der beiliegenden Zeichnungen näher erläutert werden. Es stellt dar:
- Figur 1: eine schematische Darstellung einer erfindungsgemäßen Flüssigkeitsdosiervorrichtung,
- Figuren 2a und b: einen schematischen Ablauf einer Regelung des im Gefäß herrschenden Gasdrucks gemäß der vorliegenden Erfindung, sowie
- Figuren 3a und b: Graphen welche den relativen Druck eines in einem Gefäß eingeschlossenen Gases abhängig von der relativen Position eines den Gasdruck beeinflussenden bewegbaren Bauteils bei der Bestimmung eines Bewegungsspiels zeigen.

In Figur 1 ist eine erfindungsgemäße Flüssigkeitsdosiervorrichtung allgemein mit 10 bezeichnet. Die Flüssigkeitsdosiervorrichtung 10 umfasst ein Kolben-Zylinder-System 12 mit einem Kolben 14, welcher in einem Zylinder 16 in Richtung des Doppelpfeils K beweglich geführt ist.

Am Zylinder 16 ist eine auswechselbare Pipettierspitze 18 aufgenommen, in welcher eine Flüssigkeit 20 vorhanden ist. Die Pipettierspitze 18 bildet zusammen mit dem Zylinder 16 und dem Kolben 14 ein die Flüssigkeit 20 aufnehmendes Gefäß.

An dem zylinderfernen Längsende 18a weist die Pipettierspitze 18 eine Öffnung 22 auf, durch welche hindurch die Flüssigkeit 20 in die Pipettierspitze 20 aufgenommen wurde und aus dieser wieder abgegeben werden kann.

Der Kolben 14 liegt im Wesentlichen gasdicht an der Innenwand 16a des Zylinders 16 an. Die zur Pipettierspitze 18 hinweisende Kolbenfläche 14a bildet eine Gefäßbegrenzungswand.

Zwischen der Flüssigkeitsoberfläche 20, der Kolbenfläche 14a, der Zylinderinnenwand 16a und der Innenwand 18b der Pipettierspitze ist ein Gas 24, etwa Luft, eingeschlossen. Statt Luft kann auch ein beliebiges anderes Gas verwendet werden, etwa Stickstoff oder ein Edelgas, falls Reaktionen mit der aufzunehmenden Flüssigkeit 20 auf jeden Fall vermieden werden sollen.

Die Flüssigkeit 20 wurde in an sich bekannter Weise durch Eintauchen der Öffnung 22 in einen Flüssigkeitsvorrat und Bewegen des Kolbens 14 bei eingetauchter Öffnung derart, dass das Volumen des eingeschlossenen Gases 24 vergrößert wird, durch die Öffnung 22 in die Pipettierspitze 18 eingesaugt. Die Pipettierspitze 18 von Figur 1, wie auch von Figur 2a und b, hat die Flüssigkeitsaufnahme bereits abgeschlossen und ist nicht mehr in den Flüssigkeitsvorrat getaucht.

Mit dem Innenraum des Gefäßes ist ein Drucksensor 26 zur Erfassung des Gasdrucks des eingeschlossenen Gases 24 in Verbindung. Zwar kann grundsätzlich daran gedacht sein, einen Drucksensor an der Pipettierspitze vorzusehen, jedoch ist es aus Kostengründen vorteilhafter, den Drucksensor 26 an dem im Gegensatz zur Pipettierspitze 18 nicht wechselbaren Zylinder 16 vorzusehen und dauerhaft zu betreiben.

Der Drucksensor 26 erfasst den Druck des Gases 24 und liefert ein den Gasdruck repräsentierendes Signal über die Leitung 28 an eine Regeleinrichtung 30, welche dazu ausgebildet ist, einen Antrieb 32 zur Verlagerung des Kolbens 14 in Richtung des Doppelpfeils K in Abhängigkeit eines von dem Drucksensor 26 gelieferten Signals zu betreiben.

Der Drucksensor 26 kann dabei einen Absolutwert des Drucks des Gases 24 oder kann einen Relativwert, etwa bezogen auf den Umgebungsdruck, an die Regeleinrichtung 30 liefern. Der vom Drucksensor 26 erfasste und an die Regeleinrichtung 30 gelieferte Druckwert ist durch einen Zeiger 34 angedeutet.

In Figur 2a ist angedeutet, wie Flüssigkeitsteilchen V von der Oberfläche 20a aus in den vom Gas 24 eingenommenen Raum verdunsten. Darüber hinaus gibt die Flüssigkeit 20 Wärme W an das Gas 24 ab. Dadurch steigt der Druck des Gases 24 in dem Gefäß aus Zylinder 16, Kolben 14 und Pipettierspitze 18. Diese Druckerhöhung wird durch den Drucksensor 26 erfasst, wie durch die gegenüber Figur 1 veränderte Stellung des Zeigers 34 angedeutet ist. Ohne Regeleingriff würde diese Druckerhöhung zu einem Ausschieben von Flüssigkeit 20 aus der Öffnung 22 führen.

Die Regeleinrichtung 30 bewegt abhängig von dem vom Drucksensor über die Leitung 28 an sie gelieferten Druckwert den Kolben in Richtung des Pfeils 36 in Figur 2b und vergrößert das Volumen des Gases 24 in dem Gefäß aus den Elementen 14, 16, 18 bis ein vorbestimmter, weiter unten erläuterter, Soll-Gasdruck erreicht ist. Dadurch wird die Druckerhöhung aufgrund von Verdunstung und Wärmeübergang reduziert. Der Druck des Gases 24 erreicht wieder den Wert, welcher unmittelbar nach der Aufnahme der Flüssigkeit 20 in die Pipettenspitze 18 im Inneren des Gefäßes aus Kolben 14, Zylinder 16 und Pipettierspitze 18 geherrscht hat. Die ursprüngliche Stelle, an der sich die Kolbenwand 14a vor der Korrektur befand, ist mit 14a' angegeben.

Als Soll-Gasdruck wird idealerweise der zum Zeitpunkt des Endes des Flüssigkeitaufnahmevorgangs im Gefäß herrschende Druck verwendet. Da die Druckerhöhung durch Verdunstung oder/und Wärmeübertragung in der Regel nicht blitzartig vor sich geht, kann allgemein ein Gasdruck als Soll-Gasdruck verwendet werden, welcher in einem Zeitraum von 10 Sekunden nach Ende des Flüssigkeitsaufnahmevorgangs im Gefäß herrscht.

Fachleute werden verstehen, dass entgegen dem geschilderten Beispiel der Kolben auch zur Erhöhung des Drucks des Gases 24 zur Öffnung 22 hin verlagert werden kann, etwa nach Aufnahme besonders kalter Flüssigkeiten, welche dem eingeschlossenen Gas 24 Wärme entziehen und dadurch dessen Druck verringern.

In den Figuren 3a und 3b sind Signalverläufe dargestellt, wie sie der Drucksensor 26 über die Datenleitung 28 an die Regeleinrichtung 30 bei der Bestimmung eines mechanischen Spiels des Antriebs 32 und des Kolbens 14 liefern kann. Dabei ist der relative Druck des Gases 24 über der relativen Position des Antriebs 32 bei Bewegung des Kolbens 14 in der Richtung des Doppelpfeils K aufgetragen. Es ist leicht einzusehen, dass an Stelle relativer Werte auch der Absolutdruck des Gases 24 über einer Absolutposition des Antriebs 32 aufgetragen sein kann. Der relative Druck kann beispielsweise auf den Umgebungsdruck bezogen sein, welcher mit einem weiteren Sensor erfasst wird. Die relative Position kann auf eine beliebige Stellung des Kolbens, etwa eine obere oder untere Totpunktstellung bezogen sein.

Der Koordinatenursprung einer jeden Darstellung von Figur 3a und 3b markiert den Punkt einer Umkehr der Bewegungsrichtung des Kolbens. In Figur 3a wird der Kolben über die Strecke U zur Öffnung 22 der Pipettenspitze 18 hin bewegt, bis bei der relativen Position U₀ ein Anstieg des relativen Drucks des Gases 24 des in eine Flüssigkeit eingetauchten oder sonst wie geschlossenen Gefäßes erfassbar ist. Dies bedeutet, dass eine Bewegung des Antriebs 32 eine Bewegung des Kolbens 14 und somit einen Druckanstieg des Gases 24 ab dem Zeitpunkt bewirkt, wenn der Antrieb nach erfolgter Ansaugbewegung des Kolbens die Stecke U bei Bewegung in Ausstoßrichtung überwunden hat.

In Figur 3b ist die Ermittlung des Spiels bei einer Ansaugbewegung, d.h. bei einem Anheben des Kolbens 14 von der Öffnung 22 der Pipettierspitze 18 weg dargestellt. Dabei muss der Antrieb 32 nach einem Antrieb des Kolbens 14 von der Öffnung 22 weg zunächst die Spielstrecke H überwinden, bis bei einem Punkt H₀ die Antriebsbewegung tatsächlich auch zu einer Kolbenbewegung führt, so dass nach Überschreiten der Spielstrecke H eine weitere Betätigung des Antriebs zu einem Absinken des Drucks des Gases 24 im eingetauchten oder sonst wie geschlossenen Gefäß führt.

Die so individuell für jede Dosiervorrichtung 10 ermittelbaren Spielstrecken U und H können in dem Speicher 34 der Regelvorrichtung 30 hinterlegt werden. Die Genauigkeit der Antriebssteuerung kann noch dadurch erhöht werden, dass Bewegungspiele abhängig von weiteren Größen ermittelt und im Speicher 34 abrufbar hinterlegt werden. Beispielsweise können die Bewegungspiele richtungsabhängig oder/und kolbenstellungsabhängig oder/und temperaturabhängig oder/und druckabhängig usw. im Speicher 34 hinterlegt sein.

## Patentansprüche

1. Flüssigkeitsdosiervorrichtung, insbesondere Pipettiervorrichtung zum Aspirieren und Dispensieren von Flüssigkeiten (20), wobei die Vorrichtung umfasst:
- ein zumindest teilweise mit einem Gas (24) gefülltes Gefäß (14, 16, 18), welches eine Öffnung (22) aufweist, durch welche hindurch Flüssigkeit (20) in das Gefäß (14, 16, 18) aufgenommen oder aus diesem abgegeben wird, wobei die Menge (24) des Gases bei aufgenommener Flüssigkeit (20) durch Gefäßwände (14a, 16a, 18b) und die Flüssigkeit (20) selbst eingeschlossen ist,
- eine Gasdruckveränderungsvorrichtung (14, 32) zur Veränderung des Gasdrucks in dem Gefäß (14, 16, 18),
- eine Zustandsgrößen-Erfassungsvorrichtung (26) zur Erfassung wenigstens einer Zustandsgröße des Gases (24) in dem Gefäß (14, 16, 18), sowie
- eine Steuervorrichtung (30), welche die Gasdruckveränderungsvorrichtung (14, 32) in Abhängigkeit von der von der Zustandsgrößen-Erfassungsvorrichtung (26) erfassten Zustandsgröße ansteuert,
**dadurch gekennzeichnet, dass** die Steuervorrichtung (30) eine Regelvorrichtung (30) ist, welche dazu ausgebildet ist, zumindest während eines Regelzeitabschnitts zwischen Flüssigkeitsaufnahme und Flüssigkeitsabgabe die Gasdruckveränderungsvorrichtung (14, 32) in Abhängigkeit von der erfassten Zustandsgröße derart anzusteuern, dass der tatsächliche Gasdruck im Gefäß (14, 16, 18) während des Regelzeitabschnitts im Wesentlichen bei einem vorbestimmten Soll-Gasdruck gehalten wird.

2. Flüssigkeitsdosiervorrichtung nach Anspruch 1,
**dadurch gekennzeichnet, dass** der Regelzeitabschnitt einen Zeitbereich in der ersten Hälfte, vorzugsweise im ersten Viertel, der zwischen dem Endzeitpunkt des Flüssigkeitsaufnahmevorgans und dem Beginnzeitpunkt des Flüssigkeitsabgabevorgangs liegenden Zeitspanne umfasst.

3. Flüssigkeitsdosiervorrichtung nach Anspruch 1 oder 2,
**dadurch gekennzeichnet, dass** der Regelzeitabschnitt das erste Viertel, vorzugsweise die erste Hälfte der zwischen dem Endzeitpunkt des Flüssigkeitsaufnahmevorgangs und dem Beginnzeitpunkt des Flüssigkeitsabgabevorgangs liegenden Zeitspanne, besonders bevorzugt die gesamte zwischen diesen Zeitpunkten liegende Zeitspanne umfasst.

4. Flüssigkeitsdosiervorrichtung nach einem der vorhergehenden Ansprüche,
**dadurch gekennzeichnet, dass** der vorbestimmte Soll-Gasdruck kleiner oder gleich einem zu dem oder zeitlich nahe dem Endzeitpunkt des Flüssigkeitsaufnahmevorgangs (14, 16, 18) im Gefäß herrschenden Gasdruck ist.

5. Flüssigkeitsdosiervorrichtung nach einem der vorhergehenden Ansprüche,
**dadurch gekennzeichnet, dass** die Zustandsgrößen-Erfassungsvorrichtung (26) eine Drucksensoranordnung (26) ist.

6. Flüssigkeitsdosiervorrichtung nach einem der vorhergehenden Ansprüche, bei welcher die Gasdruckveränderungsvorrichtung (14, 32) eine mechanische Vorrichtung mit einem Antrieb (32) und einem von diesem angetriebenen Bauteil (14) ist, welches einen Teil (14a) der Gefäßwand (14a, 16a, 18b) bildet, derart, dass eine Veränderung des Gasdrucks durch Bewegung des Bauteils (14) erreicht wird, wobei einer Veränderungsrichtung des Gasdrucks eine Bewegungsrichtung des Bauteils (14) zugeordnet ist und wobei bei einer Bewegungsrichtungsumkehr des Bauteils (14) ein Bewegungsspiel zu überwinden ist,
**dadurch gekennzeichnet, dass** die Regelvorrichtung (30) derart zur Ermittlung des Bewegungsspiels ausgebildet ist, dass sie den Antrieb (32) auf eine erste Antriebsrichtung folgend solange in entgegengesetzter zweiter Antriebsrichtung antreibt, bis die Zustandsgrößen-Erfassungsvorrichtung (26) eine Veränderung der wenigstens einen Zustandsgröße erfasst.

7. Flüssigkeitsdosiervorrichtung nach Anspruch 6,
**dadurch gekennzeichnet, dass** die Regelvorrichtung (30) dazu ausgebildet ist, den Antrieb (32) zur Ermittlung des Bewegungsspiels schrittweise anzusteuern.

8. Flüssigkeitsdosiervorrichtung nach Anspruch 6 oder 7,
**dadurch gekennzeichnet, dass** sie eine Speichervorrichtung (34) umfasst, welche zur Speicherung des ermittelten Bewegungsspiels ausgebildet ist, vorzugsweise gemeinsam mit weiteren dem jeweils ermittelten Bewegungsspiel zugeordneten Größen.

9. Flüssigkeitsdosiervorrichtung nach Anspruch 8,
**dadurch gekennzeichnet, dass** sie zur Erfassung der Stellung des Bauteils (14) ausgebildet ist, wobei die Speichervorrichtung (34) zur Abspeicherung von Wertemengen aus ermitteltem Bewegungsspiel und einer diesem jeweils zugeordneten Bauteilstellung ausgebildet ist.

10. Flüssigkeitsdosiervorrichtung nach einem der vorhergehenden Ansprüche,
**dadurch gekennzeichnet, dass** das Bauteil (14) ein einen Gefäßwandabschnitt (14a) bildender beweglicher Kolben (14) ist oder/und dass das Gefäß (14, 16, 18) eine, vorzugsweise wechselbare, Pipettierspitze (18) umfasst.

11. Verfahren zur Vermeidung von Tropfenverlusten bei Flüssigkeitsdosiervorrichtungen (10), insbesondere Pipettiervorrichtungen (10), welches die folgenden Schritte umfasst, die zumindest in einem Zeitabschnitt zwischen dem Flüssigkeitsaufnahmevorgang und dem Flüssigkeitsabgabevorgang ausgeführt werden:
- Erfassen wenigstens einer Zustandsgröße eines Gases (24), welches in einem eine Flüssigkeit (20) aufnehmenden Gefäß (14, 16, 18) der Flüssigkeitsdosiervorrichtung (14, 16, 18) zwischen Gefäßwänden (14a, 16a, 18b) und der Flüssigkeit (20) im Wesentlichen eingeschlossen ist,
- Regeln des Drucks des Gases (24) in Abhängigkeit von der erfassten Zustandsgröße derart, dass der tatsächliche Gasdruck mit einem vorbestimmten Soll-Gasdruck im Wesentlichen übereinstimmt.

12. Verfahren nach Anspruch 11,
**dadurch gekennzeichnet, dass** der Erfassungsschritt und der Regelungsschritt während eines Regelungszeitabschnitts erfolgen, welcher einen Zeitbereich in der ersten Hälfte, vorzugsweise in dem ersten Viertel der zwischen dem Endzeitpunkt des Flüssigkeitsaufnahmevorgangs und dem Beginnzeitpunkt des Flüssigkeitsabgabevorgangs liegenden Zeitspanne umfasst, besonders bevorzugt die gesamte zwischen diesen Zeitpunkten liegende Zeitspanne umfasst.

13. Verfahren nach Anspruch 11 oder 12, wobei die Flüssigkeitsdosiervorrichtung eine mechanische Vorrichtung mit einem Antrieb und einem von diesem angetriebenen, einen Gefäßwandabschnitt (14a) bildenden Bauteil (14) als Mittel (14, 30, 32) zur Gasdruckveränderung umfasst, derart, dass eine Veränderung des Gasdrucks durch Bewegung des Bauteils (14) erreicht wird,
**dadurch gekennzeichnet, dass** der Regelungsschritt ein Ansteuern des Antriebs (32) in Abhängigkeit von der erfassten Zustandsgröße umfasst.

14. Verfahren nach Anspruch 13, wobei einer Veränderungsrichtung des Gasdrucks eine Bewegungsrichtung des Bauteils (14) zugeordnet ist und wobei bei einer Bewegungsrichtungsumkehr des Bauteils (14) ein Bewegungsspiel zu überwinden ist,
**dadurch gekennzeichnet, dass** zur Ermittlung des Bewegungsspiels auf eine erste Antriebsrichtung folgend der Antrieb (32) in entgegengesetzter zweiter Antriebsrichtung solange angesteuert wird, bis die Zustandsgrößen-Erfassungsvorrichtung (26) eine Veränderung der wenigstens einen Zustandsgröße erfasst.

15. Verfahren nach Anspruch 14
**dadurch gekennzeichnet, dass** das Ansteuern des Antriebs (32) in der zweiten Antriebsrichtung schrittweise erfolgt, wobei jedem Ansteuerschritt eine Erfassung der wenigstens einen Zustandsgröße zugeordnet ist.

16. Verfahren nach Anspruch 14 oder 15,
**dadurch gekennzeichnet, dass** während der Ermittlung des Bewegungsspiels weitere Größen erfasst werden, wie etwa die Stellung des Bauteils (14) relativ zum Gefäß (14, 16, 18) oder/und eine Temperatur, insbesondere Umgebungstemperatur.

17. Verfahren nach einem der Ansprüche 14 bis 16,
**dadurch gekennzeichnet, dass** es einen Schritt einer Speicherung des ermittelten Bewegungsspiels umfasst, gegebenenfalls gemeinsam mit dem Bewegungsspiel zugeordneten weiteren Größen.

18. Verfahren nach einem der Ansprüche 11 bis 16,
**dadurch gekennzeichnet, dass** die erfasste Zustandsgröße der Gasdruck des eingeschlossenen Gases (24) ist.

## Claims

1. A liquid-metering device, in particular pipetting device for aspirating and dispensing liquids (20), the device comprising:
- a vessel (14, 16, 18) which is at least partially filled with a gas (24) and has an opening (22) through which liquid (20) is received into the vessel (14, 16, 18) or is discharged therefrom, the quantity (24) of the gas, when liquid (20) is received, being enclosed by vessel walls (14a, 16a, 18b) and the liquid (20) itself,
- a gas-pressure-changing device (14, 32) for changing the gas pressure in the vessel (14, 16, 18),
- a state-variable-detecting device (26) for detecting at least one state variable of the gas (24) in the vessel (14, 16, 18), and
- a control device (30) which activates the gas-pressure-changing device (14, 32) as a function of the state variable detected by the state-variable-detecting device (26),
wherein the control device (30) is a regulating device (30) which is designed, at least during a regulating time segment between liquid reception and liquid discharge, to activate the gas-pressure-changing device (14, 32) as a function of the detected state variable in such a manner that the actual gas pressure in the vessel (14, 16, 18) is kept essentially at a predetermined desired gas pressure during the regulating time segment.

2. The liquid-metering device as claimed in claim 1, wherein the regulating time segment comprises a time domain in the first half, preferably in the first quarter, of the period of time lying between the final moment of the liquid-receiving operation and the moment of starting the liquid-discharging operation.

3. The liquid-metering device as claimed in claim 1 or 2, wherein the regulating time segment comprises the first quarter, preferably the first half, of the period of time lying between the final moment of the liquid-receiving operation and the moment of starting the liquid-discharging operation, particularly preferably the entire period of time lying between these moments.

4. The liquid-metering device as claimed in one of the preceding claims, wherein the predetermined desired gas pressure is smaller than or equal to a gas pressure prevailing in the vessel at the final moment, or near in time to the final moment, of the liquid-receiving operation (14, 16, 18).

5. The liquid-metering device as claimed in one of the preceding claims, wherein the state-variable-detecting device (26) is a pressure sensor arrangement (26).

6. The liquid-metering device as claimed in one of the preceding claims, in which the gas-pressure-changing device (14, 32) is a mechanical device with a drive (32) and a component (14) which is driven by the latter and forms a part (14a) of the vessel wall (14a, 16a, 18b) such that the gas pressure is changed by movement of the component (14), with one direction of movement of the component (14) being associated with a change in direction of the gas pressure and, in the event of a reversal of the direction of movement of the component (14), a movement play having to be overcome, wherein the regulating device (30) is designed in such a manner for determining the movement play that it drives the drive (32), following a first driving direction, in an opposite, second driving direction until the state-variable-detecting device (26) detects a change in the at least one state variable.

7. The liquid-metering device as claimed in claim 6, wherein the regulating device (30) is designed to activate the drive (32) stepwise to determine the movement play.

8. The liquid-metering device as claimed in claim 6 and 7, wherein it comprises a memory device (34) which is designed for storing the movement play determined, preferably together with further variables associated with the respectively determined movement play.

9. The liquid-metering device as claimed in claim 8, wherein it is designed for detecting the position of the component (14), with the memory device (34) being designed for storing quantity values from the movement play determined and from a component position respectively associated with the latter.

10. The liquid-metering device as claimed in one of the preceding claims, wherein the component (14) is a movable plunger (14) forming a vessel wall section (14a) and/or wherein the vessel (14, 16, 18) comprises a preferably exchangeable pipette tip (18).

11. A method for avoiding losses of drops in the case of liquid-metering devices (10), in particular pipetting devices (10), which method comprises the following steps which are carried out at least in one time segment between the liquid-receiving operation and the liquid-discharging operation:
- detecting at least one state variable of a gas (24), which is essentially enclosed between vessel walls (14a, 16a, 18b) and the liquid (20) in a vessel (14, 16, 18) of the liquid-metering device (14, 16, 18), which vessel receives a liquid (20),
- regulating the pressure of the gas (24) as a function of the state variable detected in such a manner that the actual gas pressure essentially corresponds with a predetermined desired gas pressure.

12. The method as claimed in claim 11, wherein the detecting step and the regulating step take place during a regulating time segment which comprises a time domain in the first half, preferably in the first quarter, of the period of time lying between the final moment of the liquid-receiving operation and the moment of starting the liquid-discharging operation, particularly preferably comprises the entire period of time lying between these moments.

13. The method as claimed in claim 11 or 12, the liquid-metering device comprising a mechanical device with a drive and a component (14), which is driven by the latter and forms a vessel wall section (14a), as means (14, 30, 32) for changing the gas pressure, such that the gas pressure is changed by movement of the component (14), wherein the regulating step comprises an activation of the drive (32) as a function of the state variable detected.

14. The method as claimed in claim 13, with one direction of movement of the component (14) being associated with a change in direction of the gas pressure and, in the event of a reversal of the direction of movement of the component (14), a movement play having to be overcome, wherein, in order to determine the movement play, following a first driving direction the drive (32) is activated in an opposite, second driving direction until the state-variable-detecting device (26) detects a change in the at least one state variable.

15. The method as claimed in claim 14, wherein the activation of the drive (32) in the second driving direction takes place stepwise, with a detection of the at least one state variable being associated with each activation step.

16. The method as claimed in claim 14 or 15, wherein during the determining 'of' the movement play, further variables are detected, such as, for example, the position of the component (14) relative to the vessel (14, 16, 18) and/or a temperature, in particular ambient temperature.

17. The method as claimed in one of claims 14 to 16, wherein it comprises a step for storing the movement play determined, optionally together with further variables associated with the movement play.

18. The method as claimed in claim 11 to 16, wherein the state variable detected is the gas pressure of the enclosed gas (24).

## Revendications

1. Dispositif de dosage de liquide, en particulier dispositif de pipetage, destiné à aspirer et distribuer des liquides (20), le dispositif comprenant :
- un récipient (14, 16, 18) rempli au moins en partie avec un gaz (24) et présentant une ouverture (22) à travers de laquelle un liquide (20) est prélevé dans le récipient (14, 16, 18) ou délivré à partir de celui-ci, la quantité (24) du gaz, une fois le liquide (20) prélevé, étant enfermée par des parois de récipient (14a, 16a, 18b) et le liquide (20) lui-même,
- un dispositif de variation de pression de gaz (14, 32) pour faire varier la pression de gaz dans le récipient (14, 16, 18),
- un dispositif de détection de paramètres d'état (26) pour détecter au moins un paramètre d'état du gaz (24) dans le récipient (14, 16, 18), et
- un dispositif de commande (30) qui pilote le dispositif de variation de pression de gaz (14, 32) en fonction du paramètre d'état détecté par le dispositif de détection de paramètres d'état (26),
**caractérisé en ce que** le dispositif de commande (30) est un dispositif de régulation (30) qui est réalisé pour piloter le dispositif de variation de pression de gaz (14, 32) au moins pendant un intervalle de temps de régulation entre le prélèvement de liquide et la distribution de liquide en fonction du paramètre d'état détecté, de telle sorte que la pression de gaz réelle dans le récipient (14, 16, 18) est maintenue pendant l'intervalle de temps de régulation sensiblement à une pression de gaz nominale prédéterminée.

2. Dispositif de dosage de liquide selon la revendication 1, **caractérisé en ce que** l'intervalle de temps de régulation comprend une plage de temps dans la première moitié, de préférence dans le premier quart, de la période de temps située entre l'instant final de l'opération de prélèvement de liquide et l'instant initial de l'opération de distribution de liquide.

3. Dispositif de dosage de liquide selon la revendication 1 ou 2, **caractérisé en ce que** l'intervalle de temps de régulation comprend le premier quart, de préférence la première moitié de la période de temps située entre l'instant final de l'opération de prélèvement de liquide et l'instant initial de l'opération de distribution de liquide, de préférence toute la période de temps située entre ces instants.

4. Dispositif de dosage de liquide selon l'une quelconque des revendications précédentes, **caractérisé en ce que** la pression de gaz nominale prédéterminée est inférieure ou égale à une pression de gaz régnant dans le récipient (14, 16, 18) à l'instant final, ou à un instant proche de celui-ci, de l'opération de prélèvement de liquide.

5. Dispositif de dosage de liquide selon l'une quelconque des revendications précédentes, **caractérisé en ce que** le dispositif de détection de paramètres d'état (26) est un ensemble de capteurs de pression (26).

6. Dispositif de dosage de liquide selon l'une quelconque des revendications précédentes, dans lequel le dispositif de variation de pression de gaz (14, 32) est un dispositif mécanique avec un entraînement (32) et un composant (14) entraîné par celui-ci et qui forme une partie (14a) de la paroi de récipient (14a, 16a, 18b), de telle sorte qu'une variation de la pression de gaz est obtenue par le déplacement du composant (14), une direction de variation de la pression de gaz étant affectée à une direction de déplacement du composant (14), et un jeu de déplacement étant à surmonter en cas d'inversion de la direction de déplacement du composant (14),
**caractérisé en ce que** le dispositif de régulation (30) est réalisé pour la détermination du jeu de déplacement de telle sorte qu'il entraîne l'entraînement (32) suite à une première direction d'entraînement dans une deuxième direction d'entraînement opposée jusqu'à ce que le dispositif de détection de paramètres d'état (26) détecte une variation dudit au moins un paramètre d'état.

7. Dispositif de dosage de liquide selon la revendication 6, **caractérisé en ce que** le dispositif de régulation (30) est réalisé pour piloter l'entraînement (32) pas à pas afin de déterminer le jeu de déplacement.

8. Dispositif de dosage de liquide selon la revendication 6 ou 7, **caractérisé en ce qu'**il comprend un dispositif de mémoire (34) qui est réalisé pour mémoriser le jeu de déplacement déterminé, de préférence en conjonction avec d'autres paramètres associés au jeu de déplacement respectivement déterminé.

9. Dispositif de dosage de liquide selon la revendication 8, **caractérisé en ce qu'**il est réalisé pour détecter la position du composant (14), le dispositif de mémoire (34) étant réalisé pour mémoriser des quantités de valeur composées du jeu de déplacement déterminé et d'une position de composant respectivement affectée à celui-ci.

10. Dispositif de dosage de liquide selon l'une quelconque des revendications précédentes, **caractérisé en ce que** le composant (14) est un piston mobile (14) formant une section de paroi de récipient (14a) et/ou **en ce que** le récipient (14, 16, 18) comprend une pointe de pipetage (18) de préférence échangeable.

11. Procédé permettant d'éviter des pertes de goutte sur des dispositifs de dosage de liquide (10), en particulier des dispositifs de pipetage (10), comprenant les étapes suivantes qui sont exécutées au moins dans un intervalle de temps entre l'opération de prélèvement de liquide et l'opération de distribution de liquide :
- détecter au moins un paramètre d'état d'un gaz (24) qui est substantiellement enfermé dans un récipient (14, 16, 18) prélevant un liquide (20) du dispositif de dosage de liquide (14, 16, 18) entre des parois de récipient (14a, 16a, 18b) et le liquide (20),
- réguler la pression du gaz (24) en fonction du paramètre d'état détecté de telle sorte que la pression de gaz réelle coïncide substantiellement avec une pression de gaz nominale prédéterminée.

12. Procédé selon la revendication 11, **caractérisé en ce que** l'étape de détection et l'étape de régulation ont lieu pendant un intervalle de temps de régulation qui comprend une plage de temps dans la première moitié, de préférence dans le premier quart, de la période de temps située entre l'instant final de l'opération de prélèvement de liquide et l'instant initial de l'opération de distribution de liquide, de préférence toute la période de temps située entre ces instants.

13. Procédé selon la revendication 11 ou 12, dans lequel le dispositif de dosage de liquide comprend un dispositif mécanique avec un entraînement et un composant (14) entraîné par celui-ci et formant une section de paroi de récipient (14a) en tant que moyens (14, 30, 32) pour la variation de pression de gaz, de telle sorte qu'une variation de la pression de gaz est obtenue par le déplacement du composant (14),
**caractérisé en ce que** l'étape de régulation comprend un pilotage de l'entraînement (32) en fonction du paramètre d'état détecté.

14. Procédé selon la revendication 13, dans lequel une direction de déplacement du composant (14) est affectée à une direction de variation de la pression de gaz, et dans lequel un jeu de déplacement doit être surmonté en cas d'inversion de la direction de déplacement du composant (14),
**caractérisé en ce que** pour la détermination du jeu de déplacement, suite à une première direction d'entraînement, l'entraînement (32) est piloté dans une deuxième direction d'entraînement opposée jusqu'à ce que le dispositif de détection de paramètres d'état (26) détecte une variation dudit au moins un paramètre d'état.

15. Procédé selon la revendication 14, **caractérisé en ce que** le pilotage de l'entraînement (32) a lieu pas à pas dans la deuxième direction d'entraînement, une détection dudit au moins un paramètre d'état étant affectée à chaque étape de pilotage.

16. Procédé selon la revendication 14 ou 15, **caractérisé en ce que** pendant la détermination du jeu de déplacement, d'autres paramètres sont détectés, comme par exemple la position du composant (14) par rapport au récipient (14, 16, 18) ou/et une température, en particulier une température ambiante.

17. Procédé selon l'une quelconque des revendications 14 à 16, **caractérisé en ce qu'**il comprend une étape d'une mémorisation du jeu de déplacement déterminé, éventuellement en conjonction avec d'autres paramètres affectés au jeu de déplacement.

18. Procédé selon l'une quelconque des revendications 11 à 16, **caractérisé en ce que** le paramètre d'état détecté est la pression de gaz du gaz enfermé (24).
